# EUROPÄISCHE PATENTSCHRIFT

(11) **EP 0 385 206 B1**
(45) Veröffentlichungstag und Bekanntmachung des Hinweises auf die Patenterteilung: **17.03.1993**
(21) Anmeldenummer: 90103085.8
(22) Anmeldetag: 17.02.1990
(51) Int. Cl.: E05G 1/00

(54) **Wertbehälter**
Valuables box
Cassette pour objets de valeur

(30) Priorität: 01.03.1989 DE 3906808; 05.05.1989 EP 89108117; 09.05.1989 DE 3915068; 13.06.1989 DE 3919269; 30.10.1989 DE 3936084
(43) Veröffentlichungstag der Anmeldung: 05.09.1990
(73) Patentinhaber: Matouschek, Thomas, D-72584 Hülben (DE); Matouschek, Erich, D-72584 Hülben (DE)
(72) Erfinder: Matouschek, Thomas, D-72584 Hülben (DE); Matouschek, Erich, D-72584 Hülben (DE)
(74) Vertreter: Vetter, Hans, Dipl.-Phys. Dr.

(56) Entgegenhaltungen:
- EP-A- 0 241 322
- CH-A- 351 859
- FR-A- 2 454 502

## Beschreibung

Die Erfindung bezieht sich auf ein Wertbehälter zum Aufbewahren von Wertgegenständen nach der Gattung des Anspruches 1.

Derartige Wertbehälter, wie beispielsweise Tresore, Geldschränke, Münzautomaten u.s.w. sind seit Jahren bekannt. Diese Wertbehälter sind immer wieder Angriffen Krimineller ausgesetzt. Aus der EP-A-0 255 885 ist ein Wertbehälter gemäß der Gattung des Anspruches 1 bekannt, bei dem einerseits ein Alarm durch Beschädigung der Wand und des darin verlegten Leiters und zum anderen durch Aufbrechen des Deckels über einen Schließschalter ausgelöst wird. Dabei kann beispielsweise auch eine unrechtmäßige Betätigung von Schlössern erfaßt werden. Die Betätigung des Alarms über Schließschalter ist jedoch wegen der möglichen Oxydation und damit verbundener schlechter Kontaktierung nicht sehr sicher und es besteht die Gefahr von Fehlalarmen infolge schlechter Kontaktierung. Darüberhinaus bestehen für den Dieb nach dem Aufbruch keine Hindernisse mehr, und er kann den Wertinhalt entnehmen und sich schnell vom Standort des Wertbehälters entfernen, obwohl der Alarm ausgelöst ist.

Aus der FR-A-2 454 502 ist zwar auch im Schloßbereich ein mit einer Alarmvorrichtung verbundener Stromleiter vorgesehen, jedoch wird dieser nur beim Drehen eines Schutzrohres für ein Schloß abgerissen, wobei dieses Schutzrohr gegen Verdrehen durch einen Bolzen gesichert ist. Da das Schutzrohr selbst keinerlei Verriegelungsfunktion oder Haltefunktion für den Schloß- oder Scharnierbereich aufweist, besteht dennoch die Gefahr eines unberechtigten Öffnens des Schloß- oder Scharnierbereiches unter Umgehung des Schutzrohres. Beim gewaltsamen Aufbrechen des Deckels des Wertbehälters im Schloß- oder Scharnierbereich erfolgt beispielsweise kein Alarm. Diese Aufbruchsmethode ist jedoch die häufigere,da die Schlösser meistens versenkt angeordnet sind.

Der Erfindung liegt daher die Aufgabe zugrunde, neben der Absicherung der Wände eines Wertbehälters auch den Schloß- und/oder Scharnierbereich in einfacher Weise so abzusichern, daß beim Aufbrechen eines Deckels auch unabhängig von einer Beschädigung des Schloßbereiches ein sicherer Alarm ausgelöst wird, wobei ein schneller Zugriff des Diebs zum Wertinhalt verhindert werden soll.

Diese Aufgabe wird erfindungsgemäß durch die kennzeichnenden Merkmale des Anspruches 1 gelöst.

Beim erfindungsgemäßen Wertbehälter sind weder Kontakte, noch Schalter, Sensoren od. dgl. erforderlich, so daß eine hohe Auslösesicherheit und keine Gefahr durch Korrosion oder Alterung besteht. Die Auslösung des Alarms erfolgt nicht nur beim Aufbohren oder einer flächigen Beschädigung der Wandungen oder beim Aufbrechen des Schlosses, sondern zusätzlich noch beim Aufhebeln des Deckels. Dabei wird durch das Verankerungselement nach dem Brechen der Sollbruchstelle gewährleistet, daß der Dieb einen erneuten Widerstand vorfindet, der nochmals überwunden werden muß, so daß eine für ihn unangenehme Zeitverzögerung eintritt, während der bereits der Alarm ausgelöst ist. Hierdurch wird er in den meisten Fällen die Flucht ergreifen und nicht trotz ausgelöstem Alarm einen weiteren Aufbruchsversuch starten. Da der am Verriegelungselement angeordnete Stromleiter in Reihe zum Stromleiter an den Gehäusewänden geschaltet ist, ergibt sich eine technisch einfache und kostengünstige Lösung.

Durch die in den Unteransprüchen aufgeführten Maßnahmen sind vorteilhafte Weiterbildungen und Verbesserungen des im Anspruch 1 angegebenen Wertbehälters möglich.

Ausführungsbeispiele der Erfindung sind in den beigefügten Zeichnungen dargestellt. Es zeigen:
Figur 1 eine beidseitige Verriegelung mit Verriegelungsgestänge, wie z.B. beim Geldschrank oder Tresor,
Figur 1a eine vergrößerte Darstellung des Schloß- und Scharnierbereichs gemäß Figur 1,
Figur 2 eine Verriegelungsvorrichtung für mittelgroße Wertbehälter, wie z.B. bei Münzautomaten u.s.w., in der Draufsicht,
Figur 2a die in Figur 2 dargestellte Verriegelungsvorrichtung in der Seitenansicht,
Figur 3 eine Hintergreifsicherung für mittelgroße Wertbehälter,
Figur 4 die Verschlußeinrichtung eines keinen Wertbehälters, wie z.B. eines Koffers, Geldbombe u.s.w. und
Figur 5 die Scharnierabsicherung eines kleinen Wertbehälters.

Bei dem in Figur 1 und 1 a dargestellten Ausführungsbeispiel sind sowohl im Schloß- 1 als auch im Scharnierbereich 2 in der Zuhaltezone 3 Stromleiter 4 so am stabförmigen Verriegelungselement 7 verlegt, daß sie bei Gewalteinwirkung abgerissen werden und somit einen Alarm weitermelden. Diese Stromleiter sind in Reihe zu eng an der Innenseite der Gehäusewände verlegten Stromleitern 10 geschaltet. Um ein sicheres Abreißen des Stromleiters zu gewährleisten, ist im Bereich der Zuhaltung eine Sollbruchstelle 5 eingebaut. Der Stromleiter 4 ist an eine Überwachungseinrichtung angeschlossen, die nicht näher dargestellt ist.

Damit der Täter nach dem Abbrechen der Sollbruchstelle zeitlich gebunden wird, ist ein zusätzliches als Anschlag dienendes Halteglied 6 vorgesehen, das einer Öffnungsbewegung des Verriegelungselements 7 erneut Widerstand leistet, so daß der Täter erneut zum Aufbrechen ansetzen muß.

Diese Zuhaltung mit Sollbruchstelle, Stromleiter als Abreißsicherung und erneuter Verankerung kann verschiedenartig ausgebildet sein und kann somit den Bedürfnissen der unterschiedlichen Wertbehälter angepaßt werden.

Bei der in den Figuren 2 und 2a dargestellten Verriegelungsvorrichtung für mittelgroße Wertbehälter greift ein Verriegelungselement 11 in der Zuhaltezone 3 zur Verriegelung eines Schloß- oder Scharnierbereichs in eine Ausnehmung eines Zuhalteteils 12 ein und liegt an einem Haltesteg 13 an. Dieser weist an beiden Seiten Sollbruchstellen 14 auf. Im Haltesteg verläuft der Stromleiter 4, der beim Ausreißen des Haltestegs 13 durchtrennt wird. Auch hier ist zur zeitlichen Bindung eines potentiellen Täters ein zusätzliches Halteglied 15 vorgesehen, das mit dem Verriegelungselement 11 verrastet. Um zu verhindern, daß das Verriegelungselement 11 beim Verschließen vor dem Haltesteg 13 verrastet, ist ein durch das Halteglied 15 geführter Steg eingebracht. Er ist nicht mit dem Halteglied 15 verbunden und wird beim Aufbruch durch dieses hindurchgeführt.

Gemäß dem in Figur 3 dargestellten Ausführungsbeispiel für einfache Wertbehälter ist aus Kostengründen der Scharnierbereich über einen feststehenden Hintergreifhaken 17 gesichert. Beim Schließen der Behältertür wird eine Platine 18 so über den Hintergreifhaken 17 gebracht, daß dieser im geschlossenen Zustand der Tür durch eine Bohrung 20 in der Platine 18 hindurchgreift. Der auf der Platine 18 um den Hintergreifhaken 17 herum aufgebrachte Stromleiter 4 reißt bei Gewalteinwirkung auf Grund einer Sollbruchstelle 19 zwischen der Bohrung 20 und einer Seitenkante ab und meldet einen Alarm weiter.

Ein zusätzlich angebrachtes U-förmiges Halteglied 21 umgreift den Verriegelungsbereich und bildet einen Anschlag für den losgerissenen Hintergreifhaken 17, wodurch der Täter zeitlich gebunden wird.

Gemäß dem in Figur 4 dargestellten Ausführungsbeispiel kann bei kleineren Wertbehältern ein beweglicher Zuhaltebolzen 25 so eingebaut werden, daß in seiner Halterung 26 eine Sollbruchstelle 27 angebracht ist. Der Zuhaltebolzen 25 ist mit dem Stromleiter 4 so verbunden, daß dieser bei gewaltsamem Öffnen abgerissen wird und somit eine Alarmierung oder andere an sich bekannte Reaktion, wie z.B. ein Einfärben des Inhalts, erfolgt. Hierzu verläuft der Stromleiter 4 in einem hakenartigen Fortsatz 28 der Halterung 26. Der Stromleiter 4 ist bei diesem Ausführungsbeispiel unmittelbar ein Teilbereich des Stromleiters 10 an den Wänden.

Dieser Zuhaltebolzen 25 wird zum Verschließen gemäß Figur 5 hochgestellt. In einem Verschlußteil 29 (Tür oder Deckel) befindet sich eine adäquate Aussparung in die der Zuhaltebolzen 25 gedrückt wird. Hierbei wird per Federdruck ein Schließriegel 30 in eine Aussparung 31 im Zuhaltebolzen gedrückt und somit verschlossen.

Über der Achse 34 des Zuhaltebolzens 25 befinden sich als erneute Verankerung rechts und links des Zuhaltebolzens 25 Stege 35.

Gemäß Figur 5 ist im Scharnierbereich dieses kleinen Wertbehälters der Stromleiter 4 so durch ein Scharnier 32 verlegt, daß bei Gewalteinwirkung die vorhandene Sollbruchstelle 33 und damit der Stromleiter 4 reißen.

Sowohl im Scharnier- als auch im Verschlußbereich kann gemäß den vorherigen Ausführungsbeispielen eine zusätzliche Verankerung eingebaut werden, die den Täter zeitlich bindet.

Der bei einem Aufbruchversuch ausgelöste Alarm kann über den zum Stand der Technik gehörenden Service der Deutschen Bundespost "TEMEX" zu einem Hilfsdienst übertragen werden. In diesem Fall ist es möglich, das posteigene "Polling" durch die Stromleiter 10, 4 zu schleusen, und zwar bis zu einem Widerstand,der kleiner als 1 Kiloohm ist. Wird bei einem Aufbruchversuch ein Stromleiter 10, 4 durchtrennt und kommt demnach das vom Sender abgegebene "Polling" (Stromstoß) nicht am Empfänger an, wird unverzüglich Alarm ausgelöst.

## Patentansprüche

1. Wertbehälter zur Aufbewahrung von Wertgegenständen, mit einer Alarmvorrichtung, die mit mindestens einem eng verlegten elektrischen Stromleiter verbunden ist, der die Gehäusewände wenigstens teilweise abdeckt, wobei der Schloß- und/oder Scharnierbereich mit angeschlossen ist und wobei der Alarm bei einer physischen Einwirkung durch Abreissen des Stromleiters oder durch unberechtigtes Aufbrechen eines Schloß- und/oder Scharnierbereichs ausgelöst wird, dadurch gekennzeichnet, daß ein Verriegelungselement (7; 11; 17; 25) zur Verriegelung des Schoß- und/oder Scharnierbereichs vorgesehen ist und ein Halteglied (6; 13; 26) für das Verriegelungselement und/oder der Scharnierbereich mit einer Sollbruchstelle (5; 14; 19; 27; 33) versehen ist, daß ein am Halteglied (6; 13; 26) und/oder am Scharnierbereich angeordneter beim Brechen der Sollbruchstelle (5; 14; 19; 27; 33) reißender Stromleiter (4) mit der Alarmvorrichtung verbunden ist, und daß das Verriegelungselement (7; 11; 17; 25) nach dem Brechen der Sollbruchstelle (5; 14; 19; 27; 33) in einem festen Verankerungselement (6; 15; 21; 35) verhakt.

2. Wertbehälter nach Anspruch 1, dadurch gekennzeichnet, daß der Stromleiter (4) im Schloß- und/oder Scharnierbereich in Reihe zum Stromleiter (10) der Gehäusewände geschaltet ist.

3. Wertbehälter nach Anspruch 1 oder 2, dadurch gekennzeichnet, daß das Halteglied (13) mit einer Ausnehmung (12) versehen ist, in die das Verriegelungselement (11) im verriegelten Zustand eingreift und daß ein die Ausnehmung (12) begrenzender, den Stromleiter (4) enthaltender Haltesteg mit der Sollbruchstelle (14) versehen ist.

4. Wertbehälter nach Anspruch 1 oder 2, dadurch gekennzeichnet, daß das Verriegelungselement (17) als in den Scharnierbereich eingreifender Hintergreifhaken ausgebildet ist, um den herum der Stromleiter (4) angeordnet ist, der bei Gewalteinwirkung auf Grund einer Sollbruchstelle (19) zwischen Bohrung (20) und der Seitenkante abreißt.

5. Wertbehälter nach Anspruch 1 oder 2, dadurch gekennzeichnet, daß das Verriegelungselement (25) als in ein Verschlußteil (29) eingreifender und mit einem Schließriegel (30) verriegelbarer Zuhaltebolzen ausgebildet ist, in dessen Halterung (26) die Sollbruchstelle (27) vorgesehen ist.

6. Wertbehälter nach Anspruch 5, dadurch gekennzeichnet, daß der Stromleiter (4) in einem hakenartigen Fortsatz der Halterung (26) verläuft.

## Claims

1. Secure container for the sakekeeping of valuables, with an alarm device connected to one or more closely-laid electrical conductors, which at least partially cover the housing walls, with the lock and/or hinge area also being connected, in which the alarm is triggered by a physical effect due to breaking of the conductor or through unauthorized forcing of a lock and/or hinge area, characterised in that a locking element (7; 11; 17; 25) is provided for locking of the lock and/or hinge area and a retaining element (6; 13; 26) for the locking element and/or the hinge area is provided with a preset breaking point (5; 14; 19; 27; 33), that a conductor (4) located at the retaining element (6; 13; 26) and/or at the hinge area, which breaks if the preset breaking point (5; 141 191 271 33) is broken, is connected to the alarm device, and that the locking element (7; 11; 17; 25), after breaking of the preset breaking point (5; 14; 19; 27; 33), hooks into a strong anchoring element (6; 15; 21; 35).

2. Secure container according to claim 1, characterised in that the conductor (4) in the lock and/or hinge area is connected in series to the conductor (10) of the housing walls.

3. Secure container according to claims 1 or 2, characterised in that the retaining element (13) is provided with a recess (12) in which the locking element (11) engages in the locked state, and that a retaining web containing the conductor (4) and bordering the recess (12) is provided with the preset breaking point (14).

4. Secure container according to claims 1 or 2, characterised in that the locking element (17) is designed as a rear engaging hook in the hinge area, around which is arranged the conductor (4), which breaks under the action of force on account of a preset breaking point (19) between the bore (2) and the side edge.

5. Secure container according to claims 1 or 2, characterised in that the locking element (25) is designed as retaining bolts engaging in a closing element (29) and inter lockable with a securing bolt (30), in the mounting (26) of which the preset breaking point (27) is provided.

6. Secure container according to claim 5, characterised in that the conductor (4) runs in a hook-shaped extension of the mounting (26).

## Revendications

1. Coffre destiné à la conservation d'objets de valeur, équipé d'un dispositif d'alarme, relié à au moins un conducteur électrique disposé à proximité et recouvrant au moins partiellement les parois du boîtier, la partie formant serrure et/ou charnière étant également raccordée, l'alarme étant déclenchée par une action physique, à savoir par arrachage du conducteur ou par rupture injustifiée d'une partie formant serrure et/ou charnière, caractérisé en ce qu'un élément de verrouillage (7, 11, 17, 25) est prévu pour le verrouillage de la partie formant serrure et/ou charnière et un organe de support (6, 13, 26) pour l'élément de verrouillage et/ou la partie formant charnière est pourvu d'un point destiné à la rupture (5, 14, 19, 27, 33), en ce qu'un conducteur (4), disposé au niveau de l'organe de support (6, 13, 26) et/ou de la partie formant charnière, arraché lors de la rupture du point destiné à la rupture (5, 14, 19, 27, 33), est connecté au dispositif d'alarme, et en ce que l'élément de verrouillage (7, 11, 17, 25), après rupture du point destiné à la rupture (5, 14, 19, 27, 33), vient s'accrocher dans un élément d'ancrage fixe (6, 15, 21, 35).

2. Coffre pour objets de valeur selon la revendication 1, caractérisé en ce que le conducteur (4), dans la partie formant serrure et/ou charnière, est connecté en série avec le conducteur (10) des parois de boîtier.

3. Coffre pour objets de valeur selon la revendication 1 ou 2, caractérisé en ce que l'organe de support (13) est pourvu d'un creux (12) dans lequel l'élément de verrouillage (11) vient s'engager à l'état verrouillé, et en ce qu'une barrette de support limitant le creux (12) et contenant le conducteur (4) est équipée d'un point destiné à la rupture (14).

4. Coffre pour objets de valeur selon la revendication 1 ou 2, caractérisé en ce que l'élément de verrouillage (17) est conformé en tenon s'engageant par l'arrière dans la partie formant charnière, autour duquel est disposé le conducteur (4), et qui, s'il y a acte de violence, se rompt entre le perçage (20) et l'arête latérale du fait d'un point destiné à la rupture (19).

5. Coffre pour objets de valeur selon la revendication 1 ou 2, caractérisé en ce que l'élément de verrouillage (25) est conformé en goupille de verrouillage s'engageant dans une partie formant serrure (29) et pouvant être verrouillée grâce à un verrou de fermeture (30), dans le point de fixation (26) duquel le point destiné à la rupture (27) est prévu.

6. Coffre pour objets de valeur selon la revendication 5, caractérisé en ce que le conducteur (4) s'étend dans un prolongement en forme de crochet du point de fixation (26).
